# EUROPÄISCHE PATENTSCHRIFT

(11) **EP 1 576 942 B1**
(45) Veröffentlichungstag und Bekanntmachung des Hinweises auf die Patenterteilung: **01.10.2008**
(21) Anmeldenummer: 05101586.5
(22) Anmeldetag: 02.03.2005
(51) Int. Cl.: A61H 35/00, A61H 15/00, A61H 7/00, A61H 23/02

(54) **Fusspflegeeinrichtung**
Foot-care apparatus
Appareil de traitment de pieds

(30) Priorität: 16.03.2004 DE 202004004199 U
(43) Veröffentlichungstag der Anmeldung: 21.09.2005
(73) Patentinhaber: WIK Far East Ltd, North Point Hong Kong (CN)
(72) Erfinder: Hafemann, Klaus, 45359, Essen (DE)
(74) Vertreter: Haverkamp, Jens

(56) Entgegenhaltungen:
- DE-U1- 29 502 720
- US-A- 2 733 711
- US-A- 4 523 580
- US-A- 6 149 611
- US-A1- 2002 156 404

## Beschreibung

Die Erfindung betrifft eine Fußpflegeeinrichtung mit einer zur Flüssigkeitsaufnahme ausgebildeten Wanne und mit einer Massageeinrichtung, umfassend einen Elektromotor und einen von dem Elektromotor rotatorisch angetriebenen, auf einer den Boden der Wanne durchgreifenden Abtriebswelle sitzender Massageaufsatz.

Eine solche Fußpflegeeinrichtung ist aus DE 295 02 720 U1 bekannt. Diese Fußpflegeeinrichtung umfasst eine Wanne, die in zwei Teilwannen durch einen zwischen den Teilwannen befindlichen Steg getrennt ist. Die Teilwannen sind im hinteren Bereich miteinander verbunden. Der Boden der Teilwannen kann in Schwingung versetzt werden, so dass die Fußsohlen der in die Wanne eingestellten Füße massiert werden. Diese vorbekannte Fußpflegeeinrichtung umfasst ferner eine elektromotorisch angetriebene Massageeinrichtung zur gezielten auch punktuellen Fußsohlenmassage. Der Elektromotor und das Getriebe dieser Massageeinrichtung sind innerhalb des die beiden Teilwannen voneinander trennenden Steges angeordnet. Eine von dem Elektromotor angetriebene Antriebswelle durchgreift den Steg. Auf das Ende der von dem Elektromotor angetriebenen Antriebswelle ist drehmomentschlüssig ein Kupplungsabschnitt eines Massageaufsatzes aufsteckbar. Bei einem Betrieb der Massageeinrichtung wird von dem Elektromotor die Antriebswelle angetrieben, die wiederum ihre rotatorische Drehbewegung auf das Kupplungsstück des Massageaufsatzes überträgt. Somit kann entweder der gesamte Massageaufsatz in eine rotatorische Drehbewegung versetzt werden oder der Massageaufsatz umfasst einen Kraftumsetzer, mit dem die über den Kupplungsabschnitt eingebrachte rotatorische Drehbewegung in eine andere Bewegung zum Antreiben einzelner Massageelemente des Massageaufsatzes umgesetzt wird.

Die Antriebswelle der Massageeinrichtung durchgreift den Steg der Fußpflegeeinrichtung oberhalb des Flüssigkeitsspiegels. Aus diesem Grunde braucht diese gegenüber der Wand des Steges nur spritzwassergeschützt abgedichtet sein. Diese Dichtung ist in aller Regel nicht ausreichend, um bei einer unsachgemäßen Befüllung der Wanne oder einer unsachgemäßen Handhabung derselben, bei der der Steg wasserüberflutet wird, ein Eindringen von Wasser in den die elektrischen Komponenten der Massageeinrichtung beinhaltenden Steg zu verhindern. Der Einsatz einer Dichtung, die ein Eindringen von Wasser in den Steg im Bereich des Durchgriffes der Antriebswelle durch die Stegwand unterbindet, ist zwar grundsätzlich möglich, wäre jedoch nur mit einem unvertretbar hohen Aufwand realisierbar.

Überdies besteht der Wunsch nach einer Fußpflegeeinrichtung mit einer vorbeschriebenen Massageeinrichtung, bei der sich die auf die Antriebswelle aufgesteckten Massageaufsätze auf einem tieferen Niveau befinden. Durch die Ausbildung des Antriebsstranges ist dieses bei der vorbekannten Fußpflegeeinrichtung nicht möglich.

Eine Fußpflegeeinrichtung der eingangs genannten Art ist in US 2,733,711 A beschrieben. Die Massageeinrichtung dieser Fußpflegeeinrichtung umfasst einen Elektromotor, der über einen Riemen eine Abtriebswelle antreibt. Die Abtriebswelle durchgreift den Boden der Wanne. Auf der Abtriebswelle sitzt ein Massageaufsatz. Die Antriebswelle des Elektromotors und die Abtriebswelle sind parallel zueinander angeordnet.

Ausgehend von dem zuletzt diskutierten Stand der Technik liegt der Erfindung daher die Aufgabe zugrunde, eine eingangs genannte Fußpflegeeinrichtung dergestalt weiterzubilden, dass nicht nur in Bezug auf die Höhe für den Elektromotor ein geringerer Einbauraum benötigt wird, sondern dass eine Massage auch von zwei Füßen gleichzeitig erfolgen kann.

Diese Aufgabe wird erfindungsgemäß durch eine eingangs genannte, gattungsgemäße Fußpflegeeinrichtung gelöst, bei der die Massageeinrichtung einen weiteren, von dem Elektromotor rotatorisch angetriebenen, auf einer den Boden der Wanne durchgreifenden zweiten Abtriebswelle sitzenden Massageaufsatz aufweist und in die beiden Antriebsstränge zum Antreiben der Massageaufsätze jeweils eine Kraftübertragungseinrichtung zum Übertragen der Drehbewegung eines von dem Elektromotor angetriebenen Antriebswellenabschnittes auf jeweils die einen Massageaufsatz tragende Abtriebswelle eingeschaltet ist, wobei der von der Drehachse der Antriebswellen mit der jeweiligen Abtriebswelle eingeschlossene Winkel 90° oder etwa 90° beträgt.

Bei dieser Fußpflegeeinrichtung umfasst der Antriebsstrang eine Kraftübertragungseinrichtung, mit der die rotatorische Drehbewegung der von dem Elektromotor angetriebenen Antriebswelle auf eine rechtwinklig oder etwa rechtwinklig dazu angeordnete Abtriebswelle übertragen wird. Auf das freie Ende der Abtriebswelle ist sodann ein Massageaufsatz aufsteckbar. Die Einschaltung einer Kraftübertragungseinrichtung, durch die die Drehachse der elektromotorisch angetriebenen Antriebswelle winklig zu derjenigen der Abtriebswelle angeordnet ist, bedingt, dass der Durchtrittspunkt der Abtriebswelle durch die Wannenschale projiziert auf eine horizontale Ebene von den notwendigen feuchtigkeitsempfindlichen elektrischen Einrichtungen, insbesondere dem Elektromotor beabstandet ist. Dies hat zum Vorteil, dass der den Massageaufsatz antreibende Elektromotor unterhalb der Wanne und von dem Durchgriff der Abtriebswelle beabstandet in einer eigenen Kammer untergebracht sein kann. Folglich besteht dann nicht die Gefahr, dass ggf. durch eine die Abtriebswelle gegenüber dem Wannenboden abdichtende Dichtung eintretende Flüssigkeit an die elektrischen Einrichtungen der Massageeinrichtung gelangen kann. Die zum Abdichten der Abtriebswelle notwendige Dichtung kann daher letztendlich ebenso ausgelegt sein, wie diejenige der vorbekannten Fußpflegeeinrichtung, auch wenn der Massageaufsatz unterhalb des Flüssigkeitsspiegels der Wanne angeordnet ist.

Die vorbeschriebene Beabstandung des zum Antrieb notwendigen Elektromotors und der Drehachse der Abtriebswelle hat ferner zum Vorteil, dass der Elektromotor in einem Bereich der Fußpflegeeinrichtung untergebracht werden kann, der nicht notwendigerweise unterhalb des Bodens der Wanne angeordnet ist. Beispielsweise kann der Elektromotor hinter einer Seitenwand der Fußpflegeeinrichtung untergebracht sein, so dass dann grundsätzlich ein die Wanne teilender Steg wie beim vorbekannten Stand der Technik nicht notwendig ist, um den Antriebsstrang aufzunehmen. Die Abtriebswelle kann entsprechend kurz konzipiert sein, so dass der Massageaufsatz auf einem bezogen auf den Wannenboden niedrigem Niveau angeordnet sein kann. Insbesondere besteht bei einer solchen Ausgestaltung die Möglichkeit, dass die Massageaufsätze unterhalb des vorgesehenen Flüssigkeitsstandes der Wanne angeordnet sein können.

Das Vorsehen einer Kraftübertragungseinrichtung zum Umlenken der rotatorischen Antriebsbewegung der Antriebswelle auf eine rotatorische Bewegung der Abtriebswelle kann gemäß einer bevorzugten Ausgestaltung eine getriebliche Untersetzung zum Gegenstand haben, so dass dann grundsätzlich ein die Drehbewegung des Elektromotors untersetzendes Getriebe nicht mehr benötigt wird. Diese Funktion wird sodann von der Kraftübertragungseinrichtung übernommen.

Als Kraftübertragungseinrichtung kann ein Schneckentrieb dienen, bei dem auf dem Ende der Antriebswelle eine von dieser angetriebenen Schnecke sitzt, die ein drehmomentschlüssig auf der Abtriebswelle sitzendes Zahnrad antreibt. Vorteilhaft bei einer solchen Kraftübertragungseinrichtung sind zudem die selbsthemmenden Eigenschaften dieses Getriebes.

Von Vorteil ist, unterhalb der Abtriebswelle im unteren Boden unterhalb des Wannenbodens der Fußpflegeeinrichtung einen Auslauf vorzusehen, so dass ggf. durch die die Abtriebswelle gegenüber dem Wannenboden abdichtende Dichtung tretendes Wasser ausfließen kann. In einem solchen Fall ist es ausreichend, den Elektromotor hinter eine den Ausguss begrenzende Kammerwand anzuordnen. Die Antriebswelle durchgreift die Kammerwand.

Grundsätzlich ist es möglich, die Massageeinrichtung dergestalt zu konzipieren, dass der auf der Abtriebswelle sitzende Massageaufsatz zu einem gewissen Ausmaß längsverschiebbar ist. Diese Längsverschiebbarkeit kann beispielsweise durch ein Längsspiel in der Lagerung der Abtriebswelle bereitgestellt sein, was genutzt werden kann, um dadurch einen Mikroschalter zu betätigen. Der Längsverschiebbarkeit wirkt zweckmäßigerweise ein Rückstellelement entgegen, das bei Nachlassen der über den Massageaufsatz auf die Abtriebswelle wirkenden Druckkraft die Abtriebswelle in ihre Ausgangsposition zurückgeschoben wird und der Schalter öffnet.

Der Elektromotor der Massageeinrichtung weist zwei Antriebswellenabschnitte auf, bevorzugt durch eine sein Gehäuse durchgreifende Antriebswelle gebildet werden, wobei jeder Antriebswellenabschnitt eine Kraftübertragungseinrichtung der vorbeschriebenen Art antreibt. Der Elektromotor ist zwischen zwei Kraftübertragungseinrichtungen angeordnet sein, so dass in der Wanne zur gezielten Massage eines jeden Fußes jeweils ein Massageaufsatz bereitgestellt ist.

Die Massageaufsätze sind zweckmäßigerweise auswechselbar auf die jeweilige Abtriebswelle aufsteckbar, so dass unterschiedliche Massageaufsätze verwendet werden können.

Nachfolgend ist die Erfindung unter Bezugnahme auf die beigefügten Figuren beschrieben. Es zeigen:
- **Fig. 1**: einen schematisierten Querschnitt durch eine Fußpflegeeinrichtung mit einer Wanne und einer Massageeinrichtung und
- **Fig. 2**: eine vergrößerte und um weitere Details angereicherte Darstellung eines Teils der Massageeinrichtung der Fußpflegeeinrichtung der Figur 1.

Eine Fußpflegeeinrichtung 1 umfasst eine Wanne 2, die durch die innere Wand 3 der Fußpflegeeinrichtung 1 gebildet ist. Die innere Wand 3 geht über in den Boden 4 der Wanne 2. Der Boden 4 ist beabstandet von einem unteren Boden 5, der die Unterseite der Fußpflegeeinrichtung 1 bildet. Der untere Boden 5 geht im Bereich der Seitenwände der Fußpflegeeinrichtung in eine äußere Wand 6 über. Im Bereich des oberen Abschlusses der Fußpflegeeinrichtung 1 sind die innere Wand 3 und die äußere Wand 6 zusammengeführt.

Durch den Abstand des Bodens 4 der Wanne 2 von dem unteren Boden 5 ist ein Hohlraum 7 geschaffen. Der Hohlraum 7, der sich im wesentlichen in horizontaler Richtung erstreckt, dient zur Aufnahme einer insgesamt mit dem Bezugszeichen 8 gekennzeichneten Massageeinrichtung. Der Massageeinrichtung 8 zugehörig ist ein Elektromotor 9, der im Bereich der Mitte zwischen den beiden in Figur 1 dargestellten Seitenwänden der Fußpflegeeinrichtung 1 angeordnet ist. Aufgrund der Bauhöhe des Elektromotors 9 ist der Boden 4 im Bereich des Elektromotors 9 etwas aufgewölbt. Der Elektromotor 9 treibt über eine sein Gehäuse durchgreifende und somit zwei Antriebswellenabschnitte 10, 10' bildende Antriebswelle jeweils einen als Kraftübertragungseinrichtung dienenden Schneckentrieb 11, 11' an. Der als Kraftübertragungseinrichtung eingesetzte Schneckentrieb 11 besteht aus einer am freien Ende des Antriebswellenabschnittes 10 befindlichen Schnecke 12, die in ein Zahnrad 13 eingreift. Drehmomentschlüssig sitzt das Zahnrad 13 auf einer Abtriebswelle 14, deren freies Ende einen Kupplungsabschnitt 15 aufweist. Der Kupplungsabschnitt 15 ist beispielsweise als Vierkant (wie dargestellt) oder dergleichen ausgebildet, damit auf diesen ein Massageaufsatz 16 mit seinem Kupplungsabschnitt 17 drehmomentschlüssig aufgesteckt werden kann. Die Abtriebswelle 14 ist aus dem Boden 4 der Wanne 2 herausgeführt und durch eine Dichtungsanordnung gegenüber dem Boden 4 abgedichtet. Durch den Schneckentrieb 11 ist eine getriebliche Untersetzung realisiert, so dass der aus dem Elektromotor 9, dem Antriebswellenabschnitt 10, dem Schneckentrieb 11 und der Abtriebswelle 14 gebildete Antriebsstrang bei dem dargestellten Ausführungsbeispiel kein weiteres Getriebe aufweist.

In entsprechender Weise wird mit dem Antriebswellenabschnitt 10' ein weiterer Massageaufsatz 16' angetrieben.

Die Massageaufsätze 16, 16' befinden sich in einem solchen Abstand voneinander, dass beide in die Wanne 2 der Fußpflegeeinrichtung 1 eingestellten Füße gleichzeitig auf jeweils einem Massageaufsatz 16 bzw. 16' aufgesetzt gezielt hinsichtlich ihrer Behandlungsintensität und auch hinsichtlich der gewünschten Massageform durch Einsatz eines jeweils geeigneten Massageaufsatzes massiert werden können.

Die Wanne 2 ist konzipiert, damit in diese eine Flüssigkeit, wie durch den Flüssigkeitsspiegel 18 angedeutet, eingefüllt werden kann. Aus der Darstellung der Figur 1 wird deutlich, dass die Massageaufsätze 16, 16' unterhalb des Flüssigkeitsspiegels 18 im Bereich des Bodens 4 auf einem niedrigen Niveau angeordnet sind. Auf dem Boden 4 der Wanne 2 kann eine Fußbadeinlage angeordnet sein, beispielsweise eine solche, die über Massagerollen verfügt.

Zweckmäßig ist eine Ausgestaltung, bei der der Boden 4 der Wanne 2 zudem in Schwingung versetzt wird, zweckmäßigerweise durch einen elektromotorischen Exzenterantrieb. Durch diesen in Schwingung versetzen Boden können die Fußsohlen der in die Wanne 2 eingesetzten Füße insgesamt massiert werden. Eine gezielte partielle Fußsohlenmassage kann auf den Massageaufsätzen 16, 16' erfolgen, wobei rotierende Massageaufsätze oder auch solche Massageaufsätze verwendet werden können, deren äußeres Gehäuse gegenüber der rotierenden Bewegung der Abtriebswelle 14 festgelegt ist und die über einen Kraftumsetzer verfügen, durch den die rotierende Antriebsbewegung der Abtriebswelle 14 in eine andere Bewegung, beispielsweise eine Walzen-, Stößel- oder translatorische Bewegung umgesetzt wird.

Figur 2 zeigt in einer detaillierteren Darstellung den Antriebsstrang zum Antreiben des Massageaufsatzes 16 der Massageeinrichtung 8 der Figur 1 innerhalb des Hohlraumes 7 zwischen dem unteren Boden 5 und dem Boden 4 der Wanne 2 der Fußpflegeeinrichtung 1. Die durch den Schneckentrieb 11 gebildete Kraftübertragungseinrichtung ist von dem Elektromotor 9 durch eine Kammerwand 19 getrennt. Der Antriebswellenabschnitt 10 durchgreift die Kammerwand 19. Der untere Boden 5 ist im Bereich unterhalb des Zahnrades 13 bzw. der Abtriebswelle 14 muldenartig zur Ausbildung einer Ablaufmulde 20 vertieft. Im Bereich des Tiefsten der Ablaufmulde ist eine Ablauföffnung 21 in den unteren Boden 5 eingebracht.

Die Abtriebswelle 14 durchgreift den Boden 4 der Wanne 2 in einer Aufsatzvertiefung 22, in die das freie Ende der Abtriebswelle 14 eingreift. Die Aufsatzvertiefung 22 dient dem Zweck, das freie Ende der Abtriebswelle 14 mit ihrem Kupplungsabschnitt 15 einzufassen, damit dieses nicht über die Oberseite des Bodens 4 hervortritt, wenn auf die Abtriebswelle 14 kein Massageaufsatz, wie etwa der Massageaufsatz 16 aufgesetzt ist. Daher kann die Fußpflegeeinrichtung 1 ohne weiteres auch ohne Massageaufsätze 16, 16' verwendet werden. Die Aufsatzvertiefung 22 ist zylindrisch und schließt mit einem nach innen vorspringenden Flansch 23 die Mantelfläche der Abtriebswelle 14 ein. Zwischen der Stirnseite des Flansches 23 und der Mantelfläche der Abtriebswelle 14 ist bei dem dargestellten Ausführungsbeispiel eine durch zwei Dichtringen gebildete Dichtungsanordnung 24 eingebracht. Gegebenenfalls durch die Dichtungsanordnung 24 hindurchtretendes Wasser oder andere in die Fußpflegeeinrichtung eingebrachte Flüssigkeit läuft an der Mantelfläche der Abtriebswelle 14 bis zu einem am unteren Ende der Abtriebswelle 14 befindlichen Tropfende 25.

Das Zahnrad 13 ist über Speichen mit der Abtriebswelle 14 verbunden, so dass die an der Mantelfläche bei einer Undichtigkeit in der Dichtungsanordnung 24 entlangrinnende Flüssigkeit dem Tropfende 25 zugeführt wird, von welchem Tropfende 25 die Flüssigkeit in die Ablaufmulde 20 eintropft und anschließend aus der Ablauföffnung 21 herausläuft. In keinem Zeitpunkt besteht daher die Gefahr, dass durch eine ggf. vorhandene Undichtigkeit der Dichtungsanordnung 24 in den Hohlraum 7 eintretende Flüssigkeit zum Elektromotor 9 gelangen kann.

Die in den Figuren nicht dargestellte Lagerung der Abtriebswelle 14 ist dergestalt konzipiert, dass die Abtriebswelle in Längserstreckung geringfügig bewegbar ist, um über diese Bewegung einen Mikroschalter zu betätigen, durch den der Elektromotor 9 eingeschaltet werden kann. Dieser Mikroschalter, der als Tastschalter ausgebildet ist, ist geschlossen, wenn auf den Massageaufsatz 16 ein gewisser Druck nach unten ausgeübt wird. Auf diese Weise kann der Elektromotor 9 zum Antreiben des Massageaufsatz 16 durch den von dem Massageaufsatz 16 zum massierenden Fuß ein- bzw. ausgeschaltet werden.

Aus der Beschreibung der Erfindung wird deutlich, dass durch die Kraftübertragungseinrichtung , durch die die Drehachse der Antriebswelle bzw. des jeweiligen Antriebswellenabschnittes winklig, zweckmäßigerweise in einen Winkel von etwa 90° zur Drehachse der Abtriebswelle angeordnet ist, die elektrischen Aggregate der Massageeinrichtung ohne weiteres von den feuchtigkeitskritischen Bereichen in einen räumlichen Abstand zueinander bringbar sind. Dadurch kann nicht nur das Niveau der Höhe der auf die Abtriebswelle aufgesetzten Massageaufsätze im Bereich des Bodens der Wanne vorgesehen sein, sondern insbesondere können die Massageaufsätze ohne weiteres auch unterhalb des Flüssigkeitsspiegels angeordnet und elektromotorisch angetrieben werden.

### Bezugszeichenliste

- 1: Fußpflegeeinrichtung
- 2: Wanne
- 3: innere Wand
- 4: Boden
- 5: unterer Boden
- 6: äußere Wand
- 7: Hohlraum
- 8: Massageeinrichtung
- 9: Elektromotor
- 10,10': Antriebswellenabschnitt
- 11, 11': Schneckentrieb, Kraftübertragungseinrichtung
- 12: Schnecke
- 13: Zahnrad
- 14: Abtriebswelle
- 15: Kupplungsabschnitt
- 16, 16': Massageaufsatz
- 17: Kupplungsabschnitt
- 18: Flüssigkeitsspiegel
- 19: Kammerwand
- 20: Ablaufmulde
- 21: Ablauföffnung
- 22: Aufsatzvertiefung
- 23: Flansch
- 24: Dichtungsanordnung
- 25: Tropfende

## Patentansprüche

1. Fußpflegeeinrichtung mit einer zur Flüssigkeitsaufnahme ausgebildeten Wanne (2) und mit einer Massageeinrichtung (8), umfassend einen Elektromotor (9) und einen von dem Elektromotor (9) rotatorisch angetriebenen, auf einer den Boden (4) der Wanne (2) durchgreifenden Abtriebswelle (14) sitzender Massageaufsatz (16), **dadurch gekennzeichnet, dass** die Massageeinrichtung (8) einen weiteren, von dem Elektromotor (9) rotatorisch angetriebenen, auf einer den Boden (4) der Wanne (2) durchgreifenden zweiten Abtriebswelle (14) sitzenden Massageaufsatz (16') aufweist und in die beiden Antriebsstränge zum Antreiben der Massageaufsätze (16, 16') jeweils eine Kraftübertragungseinrichtung (11, 11') zum Übertragen der Drehbewegung eines von dem Elektromotor (9) angetriebenen Antriebswellenabschnittes (10, 10') auf jeweils die einen Massageaufsatz (16, 16') tragende Abtriebswelle (14) eingeschaltet ist, wobei der von der Drehachse der Antriebswellen (10, 10') mit der jeweiligen Abtriebswelle (14) eingeschlossene Winkel 90° oder etwa 90° beträgt.

2. Fußpflegeeinrichtung nach Anspruch 1, **dadurch gekennzeichnet, dass** der Elektromotor (9) eine sein Gehäuse durchgreifende Antriebswelle aufweist und jeder Antriebswellenabschnitt (10, 10') eine der beiden Kraftübertragungseinrichtungen (11, 11') antreibt.

3. Fußpflegeeinrichtung nach Anspruch 1 oder 2, **dadurch gekennzeichnet, dass** die Kraftübertragungseinrichtung ein Schneckentrieb (11, 11') ist, gebildet durch eine von der motorisch angetriebenen Antriebswelle (10, 10') getragene Schnecke (12) und ein drehmomentschlüssig auf der Abtriebswelle (14) sitzendes Zahnrad (13).

4. Fußpflegeeinrichtung nach einem der Ansprüche 1 bis 3, **dadurch gekennzeichnet, dass** der Elektromotor (9) durch eine Kammerwand (19) von der Kraftübertragungseinrichtung (11, 11') getrennt in der Fußpflegeeinrichtung (1) untergebracht ist.

5. Fußpflegeeinrichtung nach einem der Ansprüche 1 bis 4, **dadurch gekennzeichnet, dass** unterhalb der Kraftübertragungseinrichtung (11, 11') eine einen unteren Boden (5) der Fußpflegeeinrichtung (1) durchgreifende Auslauföffnung (21) vorgesehen ist.

6. Fußpflegeeinrichtung nach einem der Ansprüche 1 bis 5, **dadurch gekennzeichnet, dass** die Abtriebswelle (14) in Richtung ihrer Drehachse um einen gewissen Betrag gegen die Kraft eines Rückstellelementes zum Betätigen eines elektrischen Schalters für das Einschalten des Elektromotors (9) längsverschiebbar gelagert ist.

7. Fußpflegeeinrichtung nach einem der Ansprüche 1 bis 6, **dadurch gekennzeichnet, dass** die Wanne (2) zwei Wannenbereiche aufweist, von denen jeweils ein Wannenbereich zur Behandlung eines Fußes vorgesehen ist und jedem Wannenbereich ein der Massageeinrichtung (8) zugehöriger motorisch angetriebener Massageaufsatz (16, 16') zugeordnet ist.

8. Fußpflegeeinrichtung nach einem der Ansprüche 1 bis 7, **dadurch gekennzeichnet, dass** die Massageaufsätze (16, 16') unterhalb des vorgesehenen Flüssigkeitsspiegels (18) der Wanne (2) befinden.

## Claims

1. Foot-care apparatus, having a basin (2) designed to accommodate liquid, and having a massage apparatus (8), said foot-care apparatus including an electric motor (9) and a massage pad (16), which is rotationally driven by the electric motor (9) and sits on a driven shaft (14) extending through the base (4) of the basin (2), **characterised in that** the massage apparatus (8) has an additional massage pad (16'), which is rotationally driven by the electric motor (9) and sits on a second driven shaft (14) extending through the base (4) of the basin, and, inserted into each of the two drive lines for driving the massage pads (16, 16'), there is a respective power transmission apparatus (11, 11') for transferring the rotational movement of each drive shaft portion (10, 10'), driven by the electric motor (9), to the respective driven shaft (14) carrying one massage pad (16, 16'), the angle formed by the axis of rotation of the drive shafts (10, 10') with the respective driven shaft (14) being 90° or substantially 90°.

2. Foot-care apparatus according to claim 1, **characterised in that** the electric motor (9) has a drive shaft extending through its housing, and each drive shaft portion (10, 10') drives one of the two power transmission apparatuses (11, 11').

3. Foot-care apparatus according to claim 1 or 2, **characterised in that** the power transmission apparatus is a worm drive (11, 11') formed by a worm (12), which is supported by the motor-driven drive shaft (10, 10'), and a toothed wheel (13) which sits in a torque-locking manner on the driven shaft (14).

4. Foot-care apparatus according to one of claims 1 to 3, **characterised in that** the electric motor (9) is accommodated in the foot-care apparatus (1) so as to be separated from the power transmission apparatus (11, 11') by a chamber wall (19).

5. Foot-care apparatus according to one of claims 1 to 4, **characterised in that**, beneath the power transmission apparatus (11, 11'), an outlet aperture (21) is provided, which extends through a lower base (5) of the foot-care apparatus (1).

6. Foot-care apparatus according to one of claims 1 to 5, **characterised in that** the driven shaft (14) is mounted so as to be longitudinally displaceable in the direction of its axis of rotation by a certain distance in opposition to the force of a restoring unit for actuating an electrical switch for switching-on the electric motor (9).

7. Foot-care apparatus according to one of claims 1 to 6, **characterised in that** the basin (2) has two basin regions, of which one respective basin region is intended for the treatment of one foot, and one motor-driven massage pad (16, 16'), appertaining to the massage apparatus (8), is associated with each basin region.

8. Foot-care apparatus according to one of claims 1 to 7, **characterised in that** the massage pads (16, 16') are situated beneath the intended liquid level (18) of the basin (2).

## Revendications

1. Appareil de traitement des pieds présentant une cuvette (2) conformée pour recevoir un liquide et présentant un dispositif de massage (8) comprenant un électromoteur (9) et un accessoire de massage (16) logé sur un arbre de sortie (14) traversant le fond (4) de la cuvette (2), entraîné de façon rotative par l'électromoteur **caractérisé en ce que** le dispositif de massage (8) présente un autre accessoire de massage (16') logé sur un second arbre de sortie (14) traversant le fond (4) de la cuvette (2), entraîné de façon rotative par l'électromoteur (9) et qu'il est prévu d'intégrer dans les deux lignes d'entraînement, afin d'entraîner les accessoires de massage (16, 16'), respectivement un dispositif de transfert des forces (11, 11') destiné à transférer le mouvement de rotation d'un tronçon d'arbre d'entraînement (10, 10') entraîné par l'électromoteur (9) vers respectivement un arbre de sortie (14) supportant chacun un accessoire de massage (16, 16'), l'angle formé par l'axe de rotation des arbres d'entraînement (10, 10') et l'arbre de sortie (14) respectif étant de 90° ou d'environ 90°.

2. Appareil de traitement des pieds selon la revendication 1 **caractérisé en ce que** l'électromoteur (9) présente un arbre d'entraînement qui traverse son logement et chaque tronçon d'arbre d'entraînement (10, 10') entraîne l'un des deux dispositifs de transfert des forces (11, 11').

3. Appareil de traitement des pieds selon la revendication 1 ou 2 **caractérisé en ce que** le dispositif de transfert des forces est un engrenage à vis sans fin (11, 11'), constitué d'une vis sans fin (12) supportée par l'arbre d'entraînement (10, 10') entraîné par le moteur et une roue dentée (13) logée de façon solidaire en rotation sur l'arbre de sortie (14).

4. Appareil de traitement des pieds selon l'une des revendications 1 à 3 **caractérisé en ce que** l'électromoteur (9) est logé dans l'appareil de traitement des pieds (1), séparé du dispositif de transfert des forces (11, 11') par une paroi de sas (19).

5. Appareil de traitement des pieds selon l'une des revendications 1 à 4 **caractérisé en ce qu'**il est prévu, sous le dispositif de transfert des forces (11, 11') une ouverture d'écoulement (21) traversant le fond (5) inférieur de l'appareil de traitement des pieds (1).

6. Appareil de traitement des pieds selon l'une des revendications 1 à 5 **caractérisé en ce que** l'arbre de sortie (14) est logé de manière à pouvoir être décalé longitudinalement, dans le sens de son axe de rotation, pour agir dans une certaine proportion contre la force d'un élément de retour destiné à actionner un interrupteur électrique pour mettre en marche l'électromoteur (9).

7. Appareil de traitement des pieds selon l'une des revendications 1 à 6 **caractérisé en ce que** la cuvette (2) présente deux zones de cuvette, chaque zone de cuvette étant prévue pour traiter un pied et un accessoire de massage (16, 16'), entraîné par moteur et faisant partie du dispositif de massage (8) est affecté à chaque zone de cuvette.

8. Appareil de traitement des pieds selon l'une des revendications 1 à 7 **caractérisé en ce que** les accessoires de massage (16, 16') se trouvent sous le niveau de liquide (18) prévu dans la cuvette (2).
